# NEUE EUROPÄISCHE PATENTSCHRIFT

(11) **EP 1 798 479 B2**
(45) Veröffentlichungstag und Bekanntmachung des Hinweises auf die Entscheidung über den Einspruch: **22.05.2013**
(45) Hinweis auf die Patenterteilung: 12.11.2008
(21) Anmeldenummer: 05027619.5
(22) Anmeldetag: 16.12.2005
(51) Int. Cl.: F24C 7/08, F24C 15/16, F24C 15/18, A47J 39/00

(54) **Gewerbliches Gargerät sowie Verfahren zu dessen Betrieb**
Commercial cooking device and method for its operation
Dispositif de cuisson industriel et procédé pour son opération

(43) Veröffentlichungstag der Anmeldung: 20.06.2007
(73) Patentinhaber: Convotherm Elektrogeräte GmbH, 82436 Eglfing (DE)
(72) Erfinder: Ernst, Markus, 82418 Murnau (DE); Riefenstein, Lutz, 82362 Weilheim i. OB (DE)
(74) Vertreter: Schmitz, Hans-Werner

(56) Entgegenhaltungen:
- EP-A- 1 275 333
- EP-A2- 0 313 768
- DE-B3- 10 301 526
- DE-C1- 4 324 015
- DE-C2- 4 318 206
- DE-U1- 20 320 945
- GB-A- 2 380 923
- US-A- 4 204 204
- US-A- 5 097 759
- US-A- 5 171 974
- US-A1- 2003 047 553

## Beschreibung

Die Erfindung betrifft ein Verfahren zum Betrieb eines gewerblichen Gargeräts, insbesondere eines Heißluftdämpfers oder Umluftofens gemäß Anspruch 1.

Aus der DE 203 20 945 U1 ist ein Gargerät zum Regenerieren von Gargut bekannt, bei dem u.a. zur Erreichung einer besseren Auslastung des Gargeräts ein Bedienelement mit einer Eingabeeinheit zum manuellen Initiieren von Uhren jeder mit Gargut beschickten Regenerierungsebene und eine Displayeinheit zum Anzeigen einer für eine initiierte Uhr charakteristischen Zeitspanne vorgesehen ist.

Aus der GB 2 380 923 A ist ein Gargerät bekannt, das einen Garraum mit einem Gehäuse, einer Garraumtür und einer Steuereinrichtung aufweist, die ein am Gehäuse angebrachtes Anzeige- und Bedienfeld mit einem Touchpaneel und einem Ein-/Ausschalter aufweist.

Trotz dieser Zusatzmerkmale bleibt bei dem bekannten Gargerät der Nachteil bestehen, dass Bedienpersonal die richtige Uhr für die gewählte Einschubebene wählt und die richtige Garzeit manuell eingeben muss, was insbesondere im Bereich von Fast-Food-Restaurants zu Problemen führen kann, da derartige Restaurants meist ungelerntes Personal zum Restaurantbetrieb verwenden. Derartiges Personal ist jedoch oft aufgrund mangelnder Vorkenntnisse und nur sehr kurzer Ausbildungszeiten kaum dazu geeignet, Einstellungen, wie im geschilderten Fall einer Garzeiteinstellung, an Geräten in Abhängigkeit von Garprogrammen und Garprodukten unterschiedlicher Art vorzunehmen.

Aufgrund dieser Gegebenheiten ist das bekannte Gargerät gemäß der oben genannten Gebrauchsmusterschrift insbesondere für den Bereich von Fast-Food- bzw. Quick-Service-Restaurants wenig geeignet.

Weitere bekannte Gargeräte, bei denen nach dem Einschub von Garprodukten das Gerät erst nach Ablauf des jeweils eingestellten Garprogramms wieder neu beschickt werden kann, sind für den Bereich von Fast-Food-Restaurants deswegen ungeeignet, weil in derartigen Restaurants die Geräte selten voll beschickt werden, da in kurzer Zeit kleinere Produktmengen hergestellt werden müssen und da die Zwischenlagerkapazitäten in derartigen Restaurants nur sehr beschränkt sind.

Es ist daher Aufgabe der vorliegenden Erfindung, ein Verfahren zum Betrieb eines gewerblichen Gargeräts, insbesondere eines Heißluftdämpfers oder Umluftofens zu schaffen, in dem schnell und unter effektiver Ausnutzung der zur Verfügung stehenden Gargerätekapazität auch kleine Mengen unterschiedlicher Produkte hergestellt werden können.

Die Lösung dieser Aufgabe erfolgt durch die Merkmale des Anspruchs 1.

Die vorliegende Erfindung beruht auf der grundlegenden Idee, Gruppen von Produkten mit gleichen oder nahezu gleichen Garparametern, wie insbesondere der Garzeit, zusammenzustellen, damit man dazu in der Lage ist, auf schnelle und sichere Art und Weise nach dem Beginn eines Garprozesses eines Produktes zu diesem, bereits im Gargerät befindlichen Produkt, weitere Produkte hinzuzugeben, die den oder die gleichen Garparameter, wie insbesondere die gleiche oder nahezu die gleiche Gartemperatur, haben, was die Grundlage dafür ist, die Kapazität des Gargeräts auch dann optimiert auszunutzen, wenn von einzelnen Produkten jeweils nur relativ kleine Mengen zubereitet werden müssen, die für sich genommen ein Gargerät nicht voll auslasten würden.

Die Unteransprüche 2 bis 5 haben vorteilhafte Weiterbildungen des erfindungsgemäßen Verfahrens zum Inhalt.

Weitere Einzelheiten, Vorteile und Merkmale der vorliegenden Erfindung ergeben sich aus nachfolgender Beschreibung von Ausführungsbeispielen anhand der beigefügten Zeichnung. Es zeigt:
- Fig. 1: eine schematisch vereinfachte Darstellung eines Gargeräts,
- Fig. 2-4: schematisch vereinfachte Darstellungen eines Anzeige- und Bedienfeldes des Gargeräts gemäß Fig. 1,
- Fig. 5-7: Ausschnitte aus einem Anzeige- und Bedienfeld zur Erläuterung einzelner Verfahrensschritte des erfindungsgemäßen Verfahrens.

In Fig. 1 ist in schematisch leicht vereinfachter perspektivischer Darstellung ein gewerbliches Gargerät 1, insbesondere in Form eines Heißluftdämpfers oder Umluftofens dargestellt. Das Gargerät 1 weist ein Gehäuse 2 auf, in dem ein Garraum 3 angeordnet ist. Der Garraum 3 kann mittels einer Garraumtür 4 geschlossen und geöffnet werden.

Im Garraum 3 können Produkte durch Umluft oder Heißdampf mit Hilfe geeigneter Heiz- und Lüftereinrichtungen gegart werden, die wie bei üblichen Gargeräten ausgebildet sein können, so dass diese auch beim Gargerät 1 vorgesehenen Komponenten hier nicht näher beschrieben werden.

Auf einer Frontseite des Gehäuses 2 ist ein Anzeige- und Bedienfeld 5 angeordnet, das ein Touchpanel 6 und einen Ein-/Ausschalter 7 aufweist. Weitere Bedienungskomponenten weist das Gargerät 1 als Outlet-Gerät bewusst nicht auf, da gemäß den Prinzipien des erfindungsgemäßen Verfahrens ausgeschlossen werden soll, dass das Bedienpersonal das Gargerät 1 (mit Ausnahme von durch das Anzeige- und Bedienfeld 5 möglichen Bedienschritten) manipuliert.

In den Fig. 2 bis 4 ist in vergrößerter Darstellung das Touchpanel 6 und der Ein-/Ausschalter 7 dargestellt.

Fig. 2 verdeutlicht hierbei, dass die Anzeigeeinheit 7 nach Warengruppen geordnete Produkte anzeigen kann, die hier im Beispielsfalle als "Backwaren 1, Backwaren 2, Fleischgerichte 1, Fleischgerichte 2, und Gemüse" bezeichnet sind.

Diese Oberbegriffe stehen repräsentativ für Einzelprodukte, die programmtechnisch den Oberbegriffen zugeordnet sind, und automatisch zu den auszuwählenden Produkten zählen, wenn einer der Warenoberbegriffe gemäß den zuvor erläuterten Beispielen ausgewählt wird.

Fig. 3 weist das selbe Touchpanel 6 auf, bei dem in diesem Falle Einzelprodukte "Chicken Wings, Chicken Nuggets, Schaschlik, Hackbraten, Schnitzel, Bratwurst" dargestellt sind, was eine Alternative zu der Anzeige von Warenoberbegriffen darstellt.

Fig. 4 zeigt eine Situation, bei der das Touchpanel 6 die Waren "Chicken Wings 0:12" und "Hackbraten 0:15" in den obersten beiden Anzeigefeldern oberhalb eines Doppelstockes, der eine Abteilung darstellt, erscheinen lässt, was bedeutet, dass diese beiden Produkte bereits im Gargerät 1 befindlich sind, wobei die Angaben "0:12" und "0:15" die jeweilige Restgarzeit angeben und die Produkte von oben nach unten mit aufsteigenden Restgarzeiten geordnet angezeigt werden.

Die verbleibenden Produkte "Chicken Nuggets, Schaschlik, Schnitzel, Bratwurst" gehören zur passenden Produktauswahl, sind jedoch bei der dargestellten Situation noch nicht im Gargerät 1 eingebracht worden, sondern stehen sozusagen in Reserve zu einer späteren Überführung ins Gargerät 1 zur Auswahl. Um dies optisch zu signalisieren, sind die beiden obersten Produkte "Chicken Wings, Hackbraten" durch den Doppelstrich von den verbleibenden vier Produkten getrennt.

Die in den Figuren schließlich noch dargestellte sogenannte "Delete-Taste" dient dazu, nach einer Fehleingabe oder Abbruch die jeweils aktuelle Anzeige zu löschen.

Bei einer denkbaren Ausführungsform des erfindungsgemäßen Verfahrens kann das gewerbliche Gargerät 1 wie folgt betrieben werden:

Es erfolgt zunächst beispielsweise aufgrund zu erwartender Bestellungen die Auswahl des der Bestellung entsprechenden zu garenden Produkts, dem ein Garprogramm (z.B. Chicken Wings in 12 Minuten, siehe Fig. 5) zugeordnet ist.

Das Gerät wird mit dem ausgewählten Produkt beschickt und das Garprogramm wird gestartet, was beispielsweise ausschließlich durch einfaches Drücken auf den Programmnamen oder eines Startknopfes 8 erfolgen kann. Nach dem Start wird der Programmname (z.B. Chicken Wings in 12 Minuten, siehe Fig. 5) angezeigt. Gleichzeitig wird auf automatisierte Weise eine Zuordnung von weiteren zum Garprogramm des ersten Produkts passenden Produkten in Abhängigkeit von der Gartemperatur (wie optional auch der Garfeuchtigkeit und/oder der Lüfterdrehzahl usw.) durchgeführt (also beispielsweise passend zu Chicken Wings: Hackbraten; siehe Fig. 3). Die automatisierte Zuordnung führt zu einer Anzeige der Produktauswahl am Gerät, die permanent, beispielsweise durch Drücken eines Produktauswahlknopfes, erfolgen kann. Aus der Vielzahl der insgesamt im Gerät verfügbaren Garprogramme werden nur noch solche zur Anzeige gebracht, die zum laufenden Garprogramm passen (siehe z.B. Fig. 3).

Wenn nach dem Beschicken des Gargeräts mit dem ersten Produkt eine weitere Bestellung eingeht (z.B. Hackbraten) wird die zuvor angezeigte zum ersten Produkt (Chicken Wings) passende Produktauswahl durch die Bedienperson überprüft. Stellt diese fest, dass die weitere Bestellung (Hackbraten) ein Produkt der angezeigten Produktauswahl ist, kann das entsprechende zugeordnete Garprogramm (Hackbraten) aktiviert werden, das Gargerät mit dem zweiten Produkt (Hackbraten) beschickt und wiederum das Garprogramm gestartet, was auch angezeigt werden kann. Durch das Starten des zweiten Produkts wird das erste Garprogramm (Chicken Wings) nicht beeinflusst, sondern es wird eine zweite Garzeit bzw. ein zweiter Timer automatisch gestartet, der die zweite Garzeit (hier für den Hackbraten) überwacht und das Ende der Gardauer anzeigt, beispielsweise optisch und/oder akustisch (siehe z.B. Fig. 7 für Chicken Wings).

Fig. 6 zeigt einen Zustand, in dem drei Produkte im Garraum zubereitet werden, aber noch nicht fertig sind, was durch die Restgarzeiten angezeigt wird.

Als Alternative zu dem zuvor erläuterten Verfahren ist es möglich, anstatt der Auswahl eines zu garenden Produkts eine Auswahl von zur Verfügung stehenden Garparametern (z.B. Gartemperatur, Garfeuchtigkeit, Lüfterdrehzahl) anzuzeigen, anhand dessen die dazugehörige Produktauswahl erfolgt.

Wie bereits erläutert, ist es möglich, die Anzeige der Produktauswahl permanent durchzuführen.

Hierbei ist es möglich, die Produktvorauswahl nicht in Form von Einzelprodukten, sondern in Form von Oberbegriffen für bestimmte Produkte (z.B. Backwaren 1, Backwaren 2, Fleischgerichte 1, Fleischgerichte 2, Gemüse; siehe Fig. 2; anstatt der Auflistung aller denkbaren Produkte) durchzuführen.

Ferner ist es möglich, dass die Anzeige der einzelnen Produkte jeweils vom Gerät automatisiert nach Garzeiten sortiert angezeigt wird, so dass z.B. das Produkt mit der kürzesten verbleibenden Garzeit an oberster Stelle angezeigt wird.

Um das erfindungsgemäße Verfahren noch einfacher durchführen zu können, ist es möglich, dass die Anzeige der Produkte statt oder neben der wörtlichen Nennung durch Symbole und/oder Photos des jeweiligen Produkts erfolgt, so dass die Bedienung beispielsweise unabhängig von den Sprachfähigkeiten des Bedienpersonals erfolgen kann.

Um weiter Fehlbeschickungen auszuschließen, ist es möglich, die Produkte mit einer Codierung (z.B. einem Barcode) zu versehen und diese Codierung vor der Beschickung durch ein entsprechendes am Gargerät angeschlossenen Lesegerät zu überprüfen. Passt die Codierung zum Umfang der Produktauswahl, wird die ausgewählte Produktart als korrekt festgestellt und kann vom Bedienpersonal in das Gargerät verbracht werden.

Ist die Codierung falsch, kann eine Warnung ausgegeben werden, um zu signalisieren, dass das von der Bedienperson gewählte Produkt nicht zur Produktauswahl passt.

Ferner ist es bei dieser Art der Ausführungsform des erfindungsgemäßen Verfahrens möglich, dass im Zuge des Lesens der Codierung und der Feststellung der Richtigkeit des ausgewählten Produkts gleichzeitig das jeweilige zugeordnete Garprogramm gestartet wird, ohne dass dies nochmals durch die Bedienperson am Gerät, z.B. durch Drücken eines Startknopfes, erfolgen muss.

Neben dem Anbringen von Barcodes am Produkt und Barcode-Lesern am Gerät oder allgemein von Codierungen und Lesegeräten ist es auch möglich, die Überwachung durch eine Kamera durchzuführen.

Zur Implementierung des erfindungsgemäßen Verfahrens ist es möglich, dass die Rezepturen bzw. einzelnen Garprogramme zentral an einem Mastergerät in einer Testküche zusammengestellt und programmiert werden und die jeweiligen vor Ort befindlichen Gargeräte, also die in den Restaurants betriebenen Geräte, nur noch mit den zentral erarbeiteten Programmen geladen werden, so dass jedwede Manipulation an diesen Geräten, die als "Outlet-Geräte" bezeichnet werden, unterbunden werden kann, was die Fehlersicherheit weiter erhöht.

Hierbei ist es natürlich auch möglich, dass die Zusammenstellung der Produktgruppen von einer kompetenten Person, wie beispielsweise einem Koch, am Mastergerät vorgenommen wird. Es ist natürlich auch möglich, neben exakten Garparametern auch Toleranzen vorzusehen, wie beispielsweise gewisse Temperaturtoleranzen von z.B. 5 bis 10°, die dann vor Ort am Outlet-Gerät durch eine automatisierte Erhöhung bzw. Verminderung der Garzeit ausgeglichen werden, was die Flexibilität des erfindungsgemäßen Verfahrens weiter erhöht. In diesem Fall ist dann am Outlet-Gerät eine Abfrage zu nahe liegenden Garprogrammen, die nicht identisch zu dem ausgewählten sind, möglich.

### Bezugszeichenliste

- 1: Gargerät
- 2: Gehäuse
- 3: Garraum
- 4: Garraumtür
- 5: Anzeige- und Bedienfeld
- 6: Touchpanel
- 7: Ein-/Ausschalter
- 8: Starttaste

## Patentansprüche

1. Verfahren zum Betrieb eines gewerblichen Gargeräts (1), insbesondere eines Heißluftdämpfers oder Umluftofens, mit folgenden Verfahrensschritten:
a) Auswahl eines zu garenden Produkts mit zugeordnetem Garprogramm aus einer angezeigten Produktauswahl oder Auswahl zumindest eines Garparameters mit zugeordneten auszuwählenden Produkten;
b) Beschicken des Gargeräts (1) mit einem ausgewählten Produkt;
c) Start des zugehörigen Garprogramms;
d) Anzeige des Programmnamens und zumindest der Restgarzeit;
e) Automatisierte Zuordnung von weiteren, zum Garprogramm des ersten ausgewählten Produkts passenden Produkten bzw Garprogrammen in Abhängigkeit von Garparametern, insbesondere der Gartemperatur und/oder der Garfeuchtigkeit und/oder der Lüfterdrehzahl;
f) Permanente Anzeige dieser Produktauswahl bzw. Garprogrammauswahl, wobei die Anzeige der Produkte durch Wörtliche Nennung und/oder Produktsymbole oder Produktphotographien erfolgt;
g) Auswahl eines weiteren zum ersten Produkt gemäß der Zuordnung passenden Produktes auf Anforderung;
h) Beschicken des Gargeräts (1) mit dem weiteren Produkt;
i) Start des zugeordneten Garprogramms;
j) Anzeige des Programmnamens und zumindest der Restgarzeit für das weitere Produkt;
k) Gegebenenfalls Wiederholung der Schritte g) bis j); und
l) Entnahme der Produkte aus dem Gargerät (1) nach Ablauf der jeweiligen Garzeit.

2. Verfahren nach Anspruch 1, **dadurch gekennzeichnet, dass** die Anzeige nach Garzeiten geordnet erfolgt.

3. Verfahren nach Anspruch 1 oder 2, **dadurch gekennzeichnet, dass** eine Überprüfung der Produktauswahl vor Beschickung des Gargeräts durchgeführt wird.

4. Verfahren nach Anspruch 3, **dadurch gekennzeichnet, dass** die Überprüfung der Produktauswahl durch die Erfassung einer Produktcodierung durchgeführt wird.

5. Verfahren nach Anspruch 3, **dadurch gekennzeichnet, dass** die Überprüfung der Produktauswahl durch eine Kameraüberwachung durchgeführt wird.

## Claims

1. Method of operating a commercial cooking device (1), in particular a hot air steamer or a convection oven, including the following method steps:
a) selecting a product to be cooked with an associated cooking program or selecting at least one cooking parameter with associated products to be selected;
b) feeding the cooking device (1) with a selected product;
c) starting the associated cooking program;
d) displaying the program name and at least the cooking time;
e) automated assigning of further products or cooking programs suitable for the cooking program of the first selected product in accordance with cooking parameters, in particular the cooking temperature and/or the cooking humidity and/or the ventilator speed;
f) permanently displaying the selected product or cooking program, with the display of the products occurring by means of literal designation and/or product symbols or product photos;
g) upon request, selecting a further product suitable for the first product according to the assignment;
h) feeding the cooking device (1) with the further product;
i) starting the associated cooking program;
j) displaying the program name and at least the cooking time for the further product;
k) if required, repeating steps g) to j); and
l) taking the products from the cooking device (1) after expiry of the respective cooking time.

2. The method of claim 1, **characterized in that** the display occurs according to the cooking times.

3. The method of claim 1 or 2, **characterized in that** the product selection is checked before feeding the cooking device.

4. The method of claim 3, **characterized in that** the product selection is checked by detecting a product code.

5. The method of claim 3, **characterized in that** the product selection is checked by video surveillance.

## Revendications

1. Procédé d'exploitation d'un appareil de cuisson industriel (1), plus particulièrement d'un évaporateur à air chaud ou d'un four à chaleur tournante avec les étapes de procédé suivantes :
a) sélection d'un produit à cuire avec le programme de cuisson correspondant parmi une sélection de produits affiché ou sélection d'au moins un paramètre de cuisson avec des produits correspondants sélectionné ;
b) alimentation de l'appareil de cuisson (1) avec un produit sélectionné ;
c) démarrage du programme de cuisson correspondant ;
d) affichage du nom du programme et d'au moins le temps de cuisson restant ;
e) attribution automatique d'autres produits correspondant au programme de cuisson du premier produit sélectionné ou de programmes de cuisson en fonction de paramètres de cuisson, plus particulièrement de la température de cuisson et/ou de l'humidité de cuisson et/ou de la vitesse de rotation du ventilateur ;
f) affichage permanent de cette sélection de produits ou de programmes de cuisson, l'affichage des produits étant effectué à l'aide d'une désignation nominative et/ou de symboles de produits ou de photographies de produits.
g) sélection, sur demande, d'un produit adapté au premier selon l'attribution ;
h) alimentation de l'appareil de cuisson (1) avec l'autre produit ;
i) démarrage du programme de cuisson correspondant ;
j) affichage du nom du programme et d'au moins le temps de cuisson restant pour l'autre produit ;
k) le cas échéant, répétition des étapes g) à j) ; et
l) retrait du produit de l'appareil de cuisson (1) après l'écoulement du temps de cuisson correspondant.

2. Procédé selon la revendication 1, **caractérisé en ce que** l'affichage a lieu selon les temps de cuisson.

3. Procédé selon la revendication 1 ou 2, **caractérisé en ce qu'**un contrôle de la sélection du produit est effectué avant l'alimentation de l'appareil de cuisson.

4. Procédé selon la revendication 3, **caractérisé en ce que** le contrôle de la sélection du produit est effectué grâce à la saisie d'un code produit.

5. Procédé selon la revendication 3, **caractérisé en ce que** le contrôle de la sélection du produit est effectué grâce à une surveillance par caméra.
